# EUROPÄISCHE PATENTANMELDUNG

(11) **EP 0 237 825 A2**
(43) Veröffentlichungstag der Anmeldung: **23.09.1987**
(21) Anmeldenummer: 87102378.4
(22) Anmeldetag: 19.02.1987
(51) Int. Cl.: A47C 1/032

(54) **Sitzmöbel**

(30) Priorität: 15.03.1986 DE 3608718
(71) Anmelder: Drabert Söhne GmbH & Co., D-32427 Minden (DE)
(72) Erfinder: Edel, Hans-Joachim, D-4950 Minden (DE); Prietsch, Karl-Heinz, D-4953 Petershagen (DE)
(74) Vertreter: Patentanwälte Dipl.-Ing. Bodo Thielking Dipl.-Ing. Otto Elbertzhagen

(57) **Zusammenfassung**

Bei einem Sitzmöbel mit Sitzträger (1), der einen geneigt angeordneten vorderen Sitzträgerbereich aufweist, an dem ein Sitz (5) schwenkbar und längsverschieblich sowie ein Rückenlehnenträger (9) mit Rückenlehne angelenkt sind, ist der Sitz (5) an seiner Vorderkante am Sitzträger (1) angelenkt. Der Sitz (5) ist über einen am Sitzträger (1) schwenkbar gelagerten ersten Hebelarm (12) gehalten, der mit einem zweiten Hebelarm (13) einen Hebel bildet, mit dem der Rückenlehnenträger (9) fest verbunden ist.

## Beschreibung

Die Erfindung betrifft ein Sitzmöbel mit Sitzträger, der einen geneigt angeordneten vorderen Sitzträgerbereich aufweist, an dem ein Sitz schwenkbar und längsverschieblich sowie ein Rückenlehnenträger mit Rückenlehne angelenkt sind.

Ein Sitzmöbel dieser Art ist bekannt aus EU-PS 85 67O. Nachteilig bei dieser bekannten Lösung ist unter anderem, daß beim Verschwenken der Rückenlehne der mitgeführte Sitz an seiner Vorderkante ansteigt. Dies hat zur Folge, daß die bekannte Stuhlkonstruktion nicht in allen Neigungspositionen gleich bequem ist. Durch das beim Stand der Technik unvermeidliche Ansteigen des vorderen Sitzbereichs drückt dieser gegen die Unterseite des Oberschenkels und beeinträchtigt damit die Blutzirkulation.

Ausgehend von diesem Stand der Technik liegt der Erfindung die Aufgabe zugrunde, für ein Sitzmöbel der bekannten Art eine Stuhlmechanik zu schaffen, die ohne Beeinträchtigung der ästhetischen Belange sicherstellt, daß bei einer Rückneigung der Rückenlehne der Sitz mitgeführt werden kann, ohne daß dessen Vorderkante ansteigt.

Die Lösung dieser Aufgabe erfolgt mit den Merkmalen des Kennzeichnungsteils von Anspruch l.

Bevorzugte Weiterbildungen der Erfindung sind in den Unteransprüchen beschrieben.

Mit dem erfindungsgemäßen Stuhl wird ein Ansteigen der Sitzvorderkante vermieden, so daß der Stuhl in jeder Verschwenklage bequem ist und der Fußkontakt zum Boden nicht verringert wird. Die Rückenlehne beschreibt im Zusammenhang mit dem Sitz einen idealen Schwenkbereich, der verhindert, daß dem Benutzer bei der Bewegung die Kleidung im Rücken verschoben wird.

Nachstehend wird ein bevorzugtes Ausführungsbeispiel der Erfindung anhand der Zeichnung im einzelnen beschrieben.
Es zeigen:
Figur 1 - eine schematische Seitenansicht des Stuhloberteils mit einer Andeutung des Bewegungsspektrums,
Figur 2 - eine Seitenansicht der maßgeblichen Mechanik im Schnitt,
Figur 3 - eine teilweise geschnittene Draufsicht auf die vordere Sitzlagerung.

An einem Sitzträger 1, der in üblicher Weise an einer Stuhlsäule (S) befestigt ist, befinden sich am vorderen Ende zur Sitzvorderkante hin auskragende Ansätze 3, welche in fest mit den Ansätzen 3 verbundene Zapfen 4 auslaufen.

Der Sitz 5 mit dem Sitzrahmen oder der Sitzplatte 5a ist an seiner Vorderkante 5b zumindest in den seitlichen Außenenden hohl ausgebildet, so daß von beiden Seiten her Zapfen 6 eingreifen können. Die Zapfen 6 sind um die horizontale Achse 7 schwenkbar in der zylindrischen Hohlkammer bei 5b gelagert. In den Zapfen 6 finden sich Querbohrungen 6a, die es erlauben, daß der Sitzrahmen 5a zusammen mit den Zapfen 6 auf die mit dem Sitzträger 1 bzw. dessen Ansätzen 3 festen Zapfen 4 aufgeschoben werden kann. Der Sitzrahmen 5a ist also um die Achse 7a verschwenkbar und außerdem in Richtung der Sitzlängsachse 8 verschiebbar.

Vor dem Einmündungspunkt der Stuhlsäule S in den Sitzträger 1 befinden sich zu beiden Seiten des Sitzträgers an dessen Oberseite Lager 1a, die von der Sitzträgerschale gebildet werden. In den Lagern 1a ist der Rückenlehnenträger 9, an dem die Rückenlehne 1O befestigt ist, schwenkbar abgeordnet. Mit dem Rückenlehnenträger 9 sind nach oben zum Sitzrahmen 5 weisende erste Hebelarme 12 sowie nach unten zum Sitzträger 1 hin weisende Hebelarme 13 fest verbunden. Die ersten und zweiten Hebelarme sind doppelt vorgesehen, in Figur 3 jedoch nur einfach dargestellt.

Die ersten Hebelarme 12 sind mit ihren Enden schwenkbar in Lagerböcken 5c des Sitzrahmens 5a gelagert. An den Enden der zweiten Hebelarme 13 sind innerhalb des hohlen Sitzträgers 1 angeordnete Zugfedern 14 eingehängt.

Die Vorspannung der Zugfedern ist über ein Handrad 15, welches am hinteren Ende des Sitzträgers 1 gelagert ist, über ein Zugjoch 15a veränderbar.

Weiterhin ist am zweiten Hebelarm eine Gasfeder 16 angelenkt, die mit ihrem anderen Ende im Sitzträger 1 an der Lagerstelle 16a gelagert ist.

Durch das Zusammenwirken der Gasfeder und der einstellbaren Zugfeder ergibt sich eine gedämpfte, in jeder Stellung stufenlos arretierbare oder lösbare Synchronbewegung der Sitz-Rückenlehnenmechanik, die durch das Handrad 15 dem Gewicht des Stuhlbenutzers angepaßt werden kann.

Eine Verbindungslinie V zwischen der Schwenkachse 11 und der Schwenkachse R der Rückenlehne 1O schließt in der sogenannten O-Stellung (Ausgangsstellung) des Sitzmöbels einen Winkel von 3O° mit der Vertikalen ein. Eine solche Anordnung hat sich als besonders vorteilhaft erwiesen.

Die Stuhlsäule S besitzt eine Schrägneigung von 2O° zur Senkrechten und stößt in einem Abstand z (horizontal gemessen von der Hinterkante des Sitzes 5) unter den Sitzträger 1. Der Abstand z beträgt ca. 1/3 der gesamten Sitztiefe.

In Zeichnungsfigur 2 ist die nach hinten geneigte Stellung des Sitzmöbels strichpunktiert dargestellt. In dieser Stellung ist der Sitz 5 um einen Betrag x nach hinten verschoben und an der Vorderkante um einen Betrag y abgesenkt. Dabei hat sich die Sitzneigung um den Winkel α verändert.

## Patentansprüche

1. Sitzmöbel mit Sitzträger, der einen geneigt angeordneten vorderen Sitzträgerbereich aufweist, an dem ein Sitz schwenkbar und längsverschieblich sowie ein Rückenlehnenträger mit Rückenlehne angelenkt sind,
dadurch gekennzeichnet,
daß der Sitz (5) an seiner Vorderkante am Sitzträger (1) angelenkt ist und über einen am Sitzträger (1) schwenkbar gelagerten ersten Hebelarm (12) gehalten ist, der mit einem zweiten Hebelarm (13) einen Hebel bildet, mit dem der Rückenlehnenträger (9) fest verbunden ist.

2. Sitzmöbel nach Anspruch 1,
dadurch gekennzeichnet,
daß am zweiten Hebelarm (13) einerseits eine spannbare Zugfeder (14) und andererseits eine Gasfeder (l6) angreifen.

3. Sitzmöbel nach Anspruch 1 oder 2,
dadurch gekennzeichnet,
daß der Sitz (5) einen zylindrischen Aufnahmebereich (5b) für mindestens einen zylindrischen Zapfen (6) aufweist, der eine Querbohrung (6a) besitzt, in der ein am Sitzträger (1) fester Zapfen (4) langsverschieblich gelagert ist.

4. Sitzmöbel nach einem oder mehreren der Ansprüche 1 bis 3,
dadurch gekennzeichnet,
daß die Schwenkachse (11) des Rückenlehnenträgers (9) vor der Verbindungsstelle zwischen Stuhlsäule (S) und Sitzträger (1) liegt.

5. Sitzmöbel nach einem oder mehreren der Ansprüche 1 bis 4,
dadurch gekennzeichnet,
daß die Verbindung zwischen schräg stehender Stuhlsäule (S) und Sitzträger (1) in einem horizontal gemessenen Abstand (z) von der Hinterkante des Sitzes (5) liegt, der ca. 1/3 der Sitztiefe beträgt.

6. Sitzmöbel nach einem oder mehreren der Ansprüche 1 bis 5,
dadurch gekennzeichnet,
daß der geneigte Sitzträgerbereich (1) an einer ebenfalls geneigt angeordneten zentralen Stuhlsäule (S) befestigt ist.
